# EUROPÄISCHE PATENTSCHRIFT

(11) **EP 0 030 362 B1**
(45) Veröffentlichungstag und Bekanntmachung des Hinweises auf die Patenterteilung: **24.11.1982**
(21) Anmeldenummer: 80107558.1
(22) Anmeldetag: 03.12.1980
(51) Int. Cl.: B01F 5/24, B65D 88/28

(54) **Vorrats- und Mischsilo für Schüttgut**
Storage and mixing silo for bulk material
Silo de stockage et de mélange pour matières en vrac

(30) Priorität: 11.12.1979 DE 2949791
(43) Veröffentlichungstag der Anmeldung: 17.06.1981
(73) Patentinhaber: KRUPP POLYSIUS AG, 59269 Beckum (DE)
(72) Erfinder: Ahrens, Norbert, D-4740 Oelde (DE); Klockenbusch, Heinrich, D-4730 Ahlen (DE)
(74) Vertreter: Tetzner, Volkmar, Dr.-Ing. Dr. jur.

## Beschreibung

Die Erfindung betrifft ein Vorrats- und Mischsilo für Schüttgut, enthaltend in einem gemeinsamen Silokörper einen Vorratsraum sowie einen im unteren Bereich des Silokörpers vorgesehenen Entleerungsraum, der über eine in seiner inneren Begrenzungswand vorgesehene Gutzulauföffnung mit dem Vorratsraum in Verbindung steht und dessen äußere Begrenzungswand wenigstens eine Gutauslauföffnung besitzt, wobei Vorratsraum und Entleerungsraum Einrichtungen zur pneumatischen Bodenbelüftung aufweisen und wobei die Gutzulauföffnung und die Gutauslauföffnung der Entleerungskammer in Umfangsrichtung dieser Kammer gegeneinander versetzt angeordnet sind.

Bei bekannten Vorrats- und Mischsilos für Schüttgut (DE-A1-2 657 596, DE-U-7531 503) ist im unteren Bereich der Silokammer ein zentraler Mischraum vorgesehen, dessen Umfangswand im unteren Teil eine Anzahl von Gutzulauföffnungen aufweist, über die der Mischraum mit dem Vorratsraum in Verbindung steht. Von diesem Mischraum führt ein etwa radial verlaufender Entleerungskanal, dessen Höhe etwa der des Mischraumes entspricht, zu einer Auslaßöffnung in der Außenwand des Silokörpers.

Der bei einem solchen Silo in der zentralen Mischkammer erzielte Mischeffekt ist nicht befriedigend. So kann es insbesondere passieren, daß Gutsträhnen, die durch eine der zahlreichen Gutzulauföffnungen in den Mischraum eintreten, nahezu unmittelbar in den Entleerungskanal gelangen, ohne an einer intensiven Mischbewegung innerhalb des Mischraumes teilzunehmen.

Es ist weiterhin ein Vorrats- und Mischsilo der eingangs genannten Art bekannt (DE-A1-23 35 525), bei dem im unteren Bereich des Silokörpers außerhalb des trichterförmig abgeschrägten Vorratsraumes ein in Aufsicht etwa U-förmiger Entleerungsraum vorgesehen ist. Dieser Entleerungsraum wird zum Vorratsraum hin durch die abgeschrägten Seitenwände des trichterförmigen unteren Bereiches des Vorratsraumes begrenzt. Im untersten Teil dieser abgeschrägten Seitenwände sind Gutzulauföffnungen vorgesehen, durch die das Gut mittels pneumatischer Zuförderer aus dem Vorratsraum in den Entleerungsraum gelangt.

Ein vom Vorratsraum gesonderter Mischraum ist bei diesem bekannten Silo nicht vorgesehen. Auch im Entleerungsraum kann sich ein zusätzlicher Mischeffekt nicht einstellen, zumal die Aufenthaltszeit der einzelnen Gutsträhnen in diesem Entleerungsraum - je nach der Gutzulauföffnung, durch die das Gut in den Entleerungsraum gelangt - ganz unterschiedlich ist. Besonders bei Schüttgut, das im unteren Bereich des Silos zur Entmischung neigt, ist daher die Homogenität des aus dem Silo abgezogenen Gutes vielfach ungenügend.

Der Erfindung liegt daher die Aufgabe zugrunde, unter Vermeidung dieser Mängel der bekannten Ausführungen ein Vorrats- und Mischsilo der eingangs gennannten Art so auszubilden, daß sich bei zugleich günstiger, kompakter Bauweise eine wesentlich verbesserte Misch- und Homogenisierwirkung ergibt.

Diese Aufgabe wird erfindungsgemäß durch folgende Merkmale gelöst :
a) Der zugleich als Mischraum dienende Entleerungsraum ist als Ringkammer ausgebildet, wobei entweder eine Gutzulauföffnung der Gutauslauföffnung diametral gegenüberliegt oder wobei zwei Gutzulauföffnungen unmittelbar neben der Trennwand zu einem der Gutauslauföffnungen diametral gegenüberliegenden Bedienungsraum vorgesehen sind ;
b) die radiale Breite der Ringkammer liegt zwischen dem 0,25-fachen und dem 0,37-fachen Wert des Silodurchmessers ;
c) die innere und äußere Begrenzungswand der Ringkammer verlaufen zumindest in ihrem unteren Bereich vertikal über eine Höche, die zwischen dem 0,7-fachen und dem 1,4-fachen Wert der radialen Breite der Ringkammer liegt ;
d) die zwischen der Gutzulauföffnung und der Gutauslauföffnung befindlichen Zonen der Ringkammer sind unabhängig voneinander belüftbar.

Bei dem erfindungsgemäßen Silo erfüllt der im unteren Bereich des Silokörpers vorgesehene Entleerungsraum durch seine Ausbildung als Ringkammer mit gegeneinander versetzter Gutzulauf- und Gutauslauföffnung sowie mit unabhängiger Belüftung der einzelnen Zonen der Ringkammer zugleich die Funktion eines Mischraumes. Für die in diesem Mischraum erzielte gute Misch- und Homogenisierwirkung ist von wesentlicher Bedeutung, daß alle Schüttgutteilchen innerhalb dieser Ringkammer eine etwa gleich lange Mischstrecke auf dem Weg von der Gutzulauföffnung bis zur Gutauslauföffnung zurücklegen müssen. Hierbei passiert das zu mischende Schüttgut innerhalb der Ringkammer die einzelnen, unabhängig voneinander belüftbaren Zonen und erfährt dadurch eine gute Homogenisierung.

Da ein Teil des in die Ringkammer eingeführten Gutes in der einen Umfangsrichtung und der andere Teil des Gutes in der anderen Umfangsrichtung zur Gutauslauföffnung gelangt und sich die beiden Teilströme dort wieder mischen, ergibt sich eine zusätzliche Verbesserung der Homogenisierwirkung.

Als besonders wesentlich für den in der Ringkammer erzielten Mischeffekt haben sich bei den der Erfindung zugrundeliegenden Versuchen die oben erwähnten Werte der radialen Breite der Ringkammer und der Höhe des vertikalen Verlaufes der inneren und äußeren Begrenzungswand der Ringkammer erwiesen. Bei einer im Querschnitt derart dimensionierten Ringkammer führt das Schüttgut bei seiner Bewegung von der Gutzulauföffnung zur Gutauslauföffnung auch bei einer mäßigen, energiesparenden Belüftung der einzelnen Zonen der Ringkammer eine intensive Umwälzbewegung aus, die selbst bei leicht zur Entmischung neigenden Materialien eine gute Homogenisierung gewährleistet. Zweckmäßige Ausgestaltungen der Erfindung sind Gegenstand der Unteransprüche und werden im Zusammenhang mit der Beschreibung zweier in der Zeichnung veranschaulichter Ausführungsbeispiele näher erläutert.

In der Zeichnung zeigen
Figur 1 eine Vertikal-Schnittansicht durch den unteren Teil eines Silokörpers des Vorrats-und Mischsilos ;
Figur 2 eine Querschnittsansicht entlang der Linie 11-11 in Fig. 1 ;
Figur 3 eine ähnliche Vertikal-Schnittansicht (lediglich durch die linke Hälfte) wie Fig. 1 , jedoch bei einem zweiten Ausführungsbeispiel ;
Figur4 eine Querschnittsansicht durch dieses zweite Ausführungsbeispiel gemäß der Linie IV-IV in Fig. 3.

Anhand der Figuren 1 und 2 sei zunächst ein erstes Ausführungsbeispiel des Vorrats- und Mischsilos beschrieben, der insbesondere für feinkörniges und pulverförmiges Schüttgut bestimmt ist. Der Silo enthält in einem gemeinsamen Silokörper 1 einen den weitaus größten Rauminhalt einnehmenden Vorratsraum 2 sowie in seinem unteren Bereich einen gegenüber dem Vorratsraum 2 kleineren Mischraum 3, der durch eine Ringkammer 4 gebildet ist. Im Beispiel der Figuren 1 und 2 bildet die Ringkammer 4 einen in Umfangsrichtung durchgehenden Mischraum 3 (vgl. Fig. 2).

Die Ringkammer 4 wird durch eine äußere Begrenzungswand 5, bei der es sich gleichzeitig um die Außenwand des Silokörpers 1 handeln kann, ferner durch eine innere Begrenzungswand 6 sowie durch einen Boden 7 und eine schräge Deckwand 8 gebildet, bei der es sich.um den nach innen geneigten, trichterförmigen Boden des Vorratsraumes 2 handelt und die daher vom oberen Bereich der äußeren Begrenzungswand 5 schräg nach innen zur vertikal ausgerichteten inneren Begrenzungswand 6 verläuft. Somit schließt sich die innere Begrenzungswand 6 an den unteren Rand des trichterförmigen Bodens (Deckwand 8) des Vorratsraumes 2 an. Diese innere Begrenzungswand 6 wird daher von einem bis zum zentralen belüftbaren Bodenteil 9 des Vorratsraumes 2 reichenden, zylindrischen Wandteil dieses Vorratsraumes gebildet, wobei sich hierdurch ein zentraler tiefer Senkraum 2a im unteren Bereich des Vorratsraumes 2 ergibt.

In der inneren Begrenzungswand 6 der Ringkammer 4 ist eine Gutzulauföffnung 10 im Bereich des Ringkammerbodens 7 vorgesehen. Dieser Gutzulauföffnung 10 zum Mischraum 3 ist ein Sammelförderer 11 zugeordnet, der im zentralen Bodenteil 9 des Vorratsraumes 2 angeordnet ist, und zwar vorzugsweise so, daß er diesen zentralen Bodenteil 9 diametral durchquert. Bei dem Sammelförderer 11 kann es sich um eine pneumatische Förderrinne handeln, der zu beiden Seiten übliche pneumatische Auflockerungseinheiten 12 zugeordnet sind, die ebenfalls im zentralen Bodenteil 9 eingearbeitet sind.

Auf der der Gutzulauföffnung 10 diametral gegenüberliegenden Seite der Ringkammer 4 befindet sich in deren äußerer Begrenzungswand 5 wenigstens eine Gutauslauföffnung 13. Dieser Gutauslauföfinung bzw. diesen Gutauslauföffnungen 13 können in üblicher Weise nicht näher veranschaulichte Gutauslauforgane zur Absperrung und Dosierung zugeordnet sein. Von Bedeutung ist jedoch, daß diese Gutauslauföffnung 13 der äußeren Begrenzungswand 5 in einem höheren Niveau liegt als die Gutzulauföffnung 10 am Kammerboden 7 in der inneren Begrenzungswand 6. Besonders zweckmäßig ist es, der Gutauslauföffnung 13 eine sich radial zwischen der inneren und der äußeren Ringkammer-Begrenzungswand 6 bzw. 5 erstreckende, zur äußeren Begrenzungswand 5 hin leicht geneigte Überlaufrinne 14 zuzuordnen. Diese Überlaufrinne 14 kann in form einer einfachen schrägen Auslaufschurre oder aber auch in Form einer pneumatischen Förderrinne oder in Form eines anderen geeigneten Förderorgans ausgebildet sein. Auf jeden Fall ist die Überlaufrinne 14 nach oben hin offen, und die oberen Überlaufkanten 15 der Rinne liegen etwa horizontal und gleich hoch, so daß hierdurch der Gutspiegel S innerhalb des Mischraumes 3 bestimmt wird.

Damit die Ringraum-Mischkammer 3 im Bedarfsfalle aber auch vollkommen entleert werden kann, befindet sich zweckmäßig unterhalb der Gutauslauföffnung 13 in Höhe des Ringkammerbodens 7 zusätzlich noch eine verschließbare Resteenleerungs-Auslauföffnung 16 in der äußeren Ringkammer-Begrenzungswand 5. Dabei ist es weiterhin sinnvoll, wenn die Ringkammer 4 an ihrem Boden 7 von der Gutzulauföffnung 10 in Umfangsrichtung (und zwar in beiden Umfangshälften der Ringkammer 4) zur Resteentleerungs-Auslauföffnung 16 hin geneigt ist, wie es in Fig. angedeutet ist.

Für eine gute Misch- und Homogenisierwirkung hat es sich als besonders günstig herausgestellt, wenn bestimmte bauliche Abmessungen der Ringkammer 4 eingehalten werden. Hierbei sollte die radiale Breite B der Ringkammer 4 zwischen dem 0,25-fachen und dem 0,37-fachen Wert, vorzugsweise zwischen dem 0,3- und 0,35-fachen Wert des Siloinnendurchmessers D liegen, während die innere und äussere Begrenzungswand 5 bzw. 6 der Ringkammer 4 zumindest in ihrem unteren Bereich vertikal über eine Höhe H verlaufen, die zwischen dem 0,7-fachen und dem 1,4-fachen Wert, vorzugsweise zwischen dem 1,0-fachen bis 1,2-fachen Wert der radialen Breite B der Ringkammer 4 liegt. Wenn der Ringkammerboden 7 wie im Beispiel der Fig. 1 in Richtung auf die Resteentleerungs-Auslauföffnung 16 geneigt verläuft, dann wird als vertikale Höhe H etwa die mittlere Höhe im Umfangsbereich zwischen Gutzulauföffnung 10 und Resteentleerungs-Auslauföffnung 16 gewertet.

Der Ringkammerboden 7 zwischen der Gutzuiauföffnung 10 und der Gutauslauföffnung 13 bzw. der Resteentleerungs-Auslauföffnung 16 ist in mehrere Teilbelüftungszonen 17, 18, 19, 20, 21, 18', 19', 20', 21' in sinnvoller Weise unterteilt, wie es in Fig.2 veranschaulicht ist. Jede dieser Teilbelüftungszonen 17 bis 21 bzw. 18' bis 21' können unabhängig voneinander pneumatisch belüftet werden, wozu im Kammerboden 7 etliche poröse Belüftungseinheiten angeordnet sind und von einer gegenüber dem Belüftungsboden des Vorratsraumes 2 gesondert steuerbaren Belüftungseinrichtung beaufschlagt werden. Von diesen Teilbelüftungszonen sind die der Gutzulauföffnung 10 zugeordnete Teilbelüftungszone 17 sowie die der Gutauslauföffnung 13 direkt zugeordnete Teilbelüftungszone 21 während des Betriebes stets stark belüftet, und zwar vorzugsweise bei stets gleich starker Beaufschlagung. Zwischen diesen beiden stets gleich stark beaufschlagten Teilbelüftungszonen 17 und 20 liegen in der einen Umfangshälfte bzw. Umfangsrichtung der Ringkammer 4 noch drei weitere Teilbelüftungszonen 18, 19, 20, während in der anderen Umfangsrichtung bzw. Umfangshälfte der Ringkammer 4 ebenfalls noch - symmetrisch zu den zuvor genannten Zonen 18, 19, 20 - Teilbelüftungszonen 18', 19', 20' liegen. Diese zwischen den stets stark belüfteten Teilbelüftungszonen 17 und 21 liegenden Teilbelüftungszonen 18, 19, 20 bzw. 18', 19', 20' werden dann während des Betriebes in der Reihenfolge vom Bereich der Gutzutauföffnung 10 - in ihrer jeweiligen Umfangsrichtung - zur Gutauslauföffnung 13 jeweils nur periodisch abwechselnd mit Luft beaufschlagt, so daß auf den beiden gebildeten Mischstrecken (in beiden Umfangshälften der Ringkammer 4) gewissermaßen eine brodelnde, äußerst intensive Mischbewegung erzeugt werden kann, wie es eingangs bereits erläutert worden ist.

Zur baulichen Gestaltung und Funktion der Ringkammer 4 sei noch gesagt, daß der obere Teil der Ringkammer 4 gewissermaßen eine Art Entspannungsraum bildet und daß in einem Umfangsbereich der Ringkammer 4 in diesen oberen Entspannungsraum ein Entlüftungsrohr 22 ausmündet, das beispielsweise mit einer Filtereinrichtung oder auch nur mit dem oberen Teil des Vorratsraumes in Verbindung Stehen kann.

Ein zweites Ausführungsbeispiel des Vorrats-und Mischsilos ist in den Figuren 3 und 4 veranschaulicht, wobei Fig. 3 im Vergleich zur Fig. des ersten Beispieles lediglich die linke Hälfte des Silokörpers 31 zeigt, während die nicht dargestellte rechte Hälfte in genau der gleichen Weise ausgeführt sein kann, wie es anhand der Fig. 1 erläutert worden ist.

Der Silokörper 31 enthält auch in diesem Falle einen Vorratsraum 32 und einen gegenüber dem Vorratsraum 32 kleineren Mischraum 33, der durch eine Ringkammer 34 gebildet ist.

Die Ringkammer 34 ist in ihrem äußeren Aufbau zunächst in gleicher Weise gestaltet wie die Ringkammer 4 im Beispiel der Figuren 1 und 2, das heißt sie enthält eine äußere Begrenzungswand 35, eine innere Begrenzungswand 36, einen Kammerboden 37 und eine vom oberen Bereich der äußeren Begrenzungswand 35 schräg nach unten-innen zur inneren Begrenzungswand 36 verlaufende Deckwand 38. Auch in diesem zweiten Ausführungsbeipiel sind die radiale Breite B und die Höhe H der zumindest in ihrem unteren Bereich vertikal verlaufenden Begrenzungswände 35, 36 in genau der gleichen Weise definiert, wie es zum Teil unter Bezugnahme auf den Siloinnendurchmesser D anhand der Figuren 1 und 2 erläutert worden ist.

Der wesentliche Unterschied dieses zweiten Ausführungsbeispieles gegenüber dem der Figuren 1 und 2 liegt darin, daß die Ringkammer 34 in zwei Teil-Mischräume 33a, 33b unterteilt ist, die je eine eigene Gutzulauföffnung 40a, 40b in der inneren Begrenzungswand 36 besitzen. Die Zulauföffnung 40a, 40b zu jedem Teil-Mischraum 33a bzw. 33b steht wiederum mit einem im zentralen Bodenteil 39 des Vorratsraumes 32 angeordneten Sammelförderer 41a, 41b in Verbindung, bei dem es sich - wie Fig. 4 zeigt - um Abzweigungen eines Hauptsammelförderers 41 handeln kann.

Insbesondere in Fig.4 läßt sich deutlich erkennen, daß die Ringkammer 34 dieses Ausführungsbeispieles in ihrem der Auslauföffnung 43 diametral gegenüberliegenden Ringabschnitt einen begehbaren Bedienungsraum 45 aufweist, der über eine entsprechend große Öffnung 46 in der äußeren Begrenzungswand 35 von außen der zugänglich ist. Dieser Bedienungsraum 45 kann dabei noch für Armaturen und Gebläse ausgenutzt werden ; außerdem sind in den Trennwänden 47a, 47b verschließbare Zugangsöffnungen 48a bzw. 48b zu den Teil-Mischräumen 33a, 33b bzw. zu Armaturen in deren Bereichen vorgesehen. Die Gutzulauföffnung 40a, 40b jedes Mischraumes 33a bzw. 33b ist dabei zweckmäßig - wie Fig. 4 zeigt - unmittelbar neben der zugehörigen Trennwand 47a bzw. 47b des Bedienungsraumes 45 angeordnet. Die auch in diesem Falle gleichartig wie beim ersten Ausführungsbeispiel ausgebildete und angeordnete Überlaufrinne 44 ist zweckmäßigerweise zur gemeinsamen Aufnahme von Mischgut aus beiden Teil-Mischräumen 33a, 33b ausgeführt, so daß der Gutauslauf durch die Gutauslauföffnung 43 gemeinsam erfolgen kann. Es sei hier noch hinzugefügt, daß auch in diesem Ausführungsbeispiel die Gutzulauföffnung 40a, 40b jedes Teil-Mischraumes 33a bzw. 33b im Bereich des Kammerbodens 37 liegt, während die Gutauslauföffnung 43 auf entsprechend erhöhtem Niveau liegt und mit ihrer Überlaufrinne 44 den Gutspiegel, also die Höhe der Gutfüllung in den Teil-Mischräumen 33a, 33b bestimmt.

Der Kammerboden 37 ist ebenfalls wieder in mehrere Teilbelüftungszonen unterteilt, und zwar enthält er im Bereich des Teil-Mischraumes 33a die Teilbelüftungszonen 49, 50, 51, 52 und im Bereich des Teil-Mischraumes 33b die etwa symmetrisch zu den erstgenannten Teilbelüftungszonen liegenden Teilbelüftungszonen 49', 50', 51' und 52', wie es in Fig. 4 veranschaulicht ist. Hierbei können während des Mischbetriebes dann in beiden Teil-Mischräumen 33a, 33b die der jeweiligen Gutzulauföffnung 40a bzw. 40b und der Gutauslauföffnung 43 jeweils direkt benachbarten Teilbelüftungszonen 49, 49' bzw. 52, 52' stets stark belüftet werden, während die in beiden Teil-Mischräumen 33a, 33b, also in beiden Umfangsrichtungen, jeweils dazwischenliegenden Teilbelüftungszonen 50, 51 bzw. 50', 51' in der Reinhenfolge vom Bereich der Gutzulauföffnung zur Gutauslauföffnung jeweils nur periodisch abwechselnd belüftbar sind. Mit den beiden geschilderten Ausführungsformen des Vorrats- und Mischsilos lassen sich besonders gute Mischergebnisse in einem kontinuierlichen Mischbetrieb erzielen.

## Patentansprüche

1. Vorrats- und Mischsilo für Schüttgut, enthaltend in einem gemeinsamen Silokörper (1) einen Vorratsraum (2 ; 32) sowie einen im unteren Bereich des Silokörpers (1) vorgesehenen Entleerungsraum (4 ; 34), der über eine in seiner inneren Begrenzungswand (6; 36) vorgesehene Gutzulauföffnung (10 ; 40a, 40b) mit dem Vorratsraum (2) in Verbindung steht und dessen äußere Begrenzungswand (5 ; 35) wenigstens eine Gutauslauföffnung (13 ; 43) besitzt, wobei Vorratsraum und Entleerungsraum Einrichtungen zur pneumatischen Bodenbelüftung aufweisen und wobei die Gutzulauföffnung (10 ; 40a, 40b) und die Gutauslauföffnung (13 ; 43) der Entleerungskammer (4; 34) in Umfangsrichtung dieser Kammer gegeneinander versetzt angeordnet sind, gekennzeichnet durch folgende Merkmale :
a) Der zugleich als Mischraum dienende Entleerungsraum ist als Ringkammer (4 ; 34) ausgebildet, wobei entweder eine Gutzulauföffnung (10) der Gutauslauföffnung (13) diametral gegenüberliegt oder wobei zwei Gutzulauföffnungen (40a, 40b) unmittelbar neben der Trennwand (47a, 47b) zu einem der Gutauslauföffnungen (13) diametral gegenüberliegenden Bedienungsraum (45) vorgesehen sind ;
b) die radiale Breite (B) der Ringkammer (4 ; 34) liegt zwischen dem 0,25-fachen und dem 0,37- fachen Wert des Silodurchmessers (D) ;
c) die innere und äußere Begrenzungswand (5, 6 ; 35, 36) der Ringkammer (4 ; 34) verlaufen zumindest in ihrem unteren Bereich vertikal über eine Höhe (H), die zwischen dem 0,7-fachen und dem 1,4-fachen Wert der radialen Breite (B) der Ringkammer liegt ;
d) die zwischen der Gutzulauföffnung (10; 40a, 40b) und der Gutauslauföffnung (13 ; 43) befindlichen Zonen (17 bis 21, 18' bis 20' ; 49 bis 52, 49' bis 52') der Ringkammer sind unabhängig voneinander belüftbar.

2. Silo nach Anspruch 1, dadurch gekennzeichnet, daß die radiale Breite (B) der Ringkammer (4; 34) zwischen dem 0,3-fachen und dem 0,35-fachen Wert des Silodurchmessers (D) liegt.

3. Silo nach Anspruch 1, dadurch gekennzeichnet, daß die innere und äußere Begrenzungswand (5, 6 ; 35, 36) der Ringkammer (4 ; 34) zumindest in dem unteren Bereich eine vertikale Höhe (H) besitzt, die etwa dem 1,0- fachen bis 1,2-fachen Wert der radialen Ringkammerbreite (B) entspricht.

4. Silo nach den Ansprüchen 1 bis 3, wobei der Silo-Vorratsraum einen nach innen geneigten, trichterförmigen Boden besitzt, dadurch gekennzeichnet, daß sich an den unteren Rand des trichterförmigen Bodens (8 ; 38) des Vorratsraumes (2 ; 32) ein die innere vertikale Begrenzungswand (6 ; 36) der Ringkammer (4 ; 34) bildender, bis zum zentralen belüftbaren Bodenteil (9 ; 39) des Vorratsraumes reichender, zylindrischer Wandteil anschließt.

5. Silo nach Anspruch 1, dadurch gekennzeichnet, daß die Gutauslauföffnung (13 ; 43) in der äußeren Begrenzungswand (5 ; 35) der Ringkammer (4 ; 34) auf einem höheren Niveau liegt als die Gutzulauföffnung (10; 40a, 40b) in der inneren Begrenzungswand (6 ; 36).

6. Silo nach Anspruch 5, dadurch gekennzeichnet, daß der Gutauslauföffnung (13 ; 43) eine sich radial zwischen der inneren und der äußeren Ringkammer-Begrenzungswand (5, 6 ; 35, 36) erstreckende, zur äußeren Begrenzungswand (5 ; 35) hin leicht geneigte, nach oben offene Überlaufrinne (14 ; 44) zugeordnet ist, deren obere Überlaufkanten (15) den Gutspiegel (S) innerhalb des Mischraumes bestimmen.

7. Silo nach Anspruch 5 und/oder 6, dadurch gekennzeichnet, daß unterhalb der Gutauslauföffnung (13) in Höhe des Ringkammerbodens (7) zusätzlich noch eine verschließbare Restentleerungs-Auslauföffnung (16) in der äußeren Ringkammer-Begrenzungswand (5) vorhanden ist.

8. Silo nach Anspruch 7, dadurch gekennzeichnet, daß die Ringkammer (4; 34) von der Gutzulauföffnung (10 ; 40a, 40b) aus in beiden Umfangsrichtungen zur Restentleerungs-Auslauföffnung (16) hin geneigt ist.

9. Silo nach wenigstens einem der vorhergehenden Ansprüche, dadurch gekennzeichnet, daß von den zwischen Gutzulauföffnung (10; 40a, 40b) und Gutauslauföffnung (13; 43) der Ringkammer (4; 34) vorhandenen Bödenbelüftungszonen die den Gutzulauf- und Gutauslauföffnungen direkt benachbarten Zonen (17, 21 ; 49, 49', 52, 52') stets stark belüftbar sind, wobei in beiden Umfangsrichtungen jeweils wenigstens zwei Teilbelüftungszonen (18-20, 18'-20' ; 50, 51, 50', 51') dazwischenliegen und diese Teilbelüftungszonen in der Reihenfolge vom Bereich der Gutzulauföffnung zur Gutauslauföffnung jeweils nur periodisch abwechselnd belüftbar sind.

10. Silo nach wenigstens einem der vorhergehenden Ansprüche, dadurch gekennzeichnet, daß die Gutzulauföffnung (10 ; 40a, 40b) zum Mischraum (3 ; 33a, 33b) mit einem im zentralen Bodenteil (9 ; 39) des Vorratsraumes (2; 32) angeordneten Sammelförderer (11 ; 41, 41a, 41 b) in Verbindung steht.

11. Silo nach wenigstens einem der Ansprüche 1 bis 10, dadurch gekennzeichnet, daß die Ringkammer (4) einen in Umfangsrichtung durchgehenden Mischraum (3) bildet.

12. Silo nach wenigstens einem der Ansprüche 1 bis 10, dadurch gekennzeichnet, daß die Ringkammer (34) zwei Teil-Mischräume (33a, 33b) mit eigener Gutzuiauföffnung (40a, 40b) enthält.

13. Silo nach Anspruch 12, dadurch gekennzeichnet, daß in dem der Gutauslauföffnung (43) diametral gegenüberliegenden Ringabschnitt der Ringkammer (34) ein von außen zugänglicher, begehbarer Bedienungsraum (45) vorgesehen ist, an den sich in beiden Umfangsrichtungen je ein Teil-Mischraum (33a, 33b) anschließt, wobei die Gutzulauföffnung (40a, 40b) jedes Teil-Mischraumes unmittelbar neben der Trennwand (47a, 47b) zum Bedienungsraum angeordnet ist.

14. Silo nach den Ansprüchen 5, 6, 7, 11 und 12, dadurch gekennzeichnet, daß die der Gutauslauföffnung (43) zugeordnete Überlaufrinne (44) gemeinsam für beide Teil-Mischräume (33a, 33b) ausgebildet ist.

15. Silo nach wenigstens einem der vorhergehenden Ansprüche, dadurch gekennzeichnet, daß dem Boden (7 ; 37) der Ringkammer (4 ; 34) eine gegenüber dem Belüftungsboden des Vorratsraumes (2 ; 32) gesondert steuerbare Belüftungseinrichtung für die Teilbelüftungszonen zugeordnet ist.

16. Silo nach den vorhergehenden Ansprüchen, gekennzeichnet durch einen kontinuierlichen Mischbetrieb.

## Claims

1. Storage and mixing silo for loose material containing in one common silo body (1) a storage chamber (2 ; 32) and a discharge chamber (4 ; 34) which is provided in the lower region of the silo body (1), is connected to the storage chamber (2) by means of a material inlet (10; 40a, 40b) provided in its inner boundary wall (6 ; 36) and has at least one material outlet (13 ; 43) in its outer boundary wall (5 ; 35), in which the storage chamber and the discharge chamber have arrangements for pneumatic base ventilation, and the material inlet (10 ; 40a, 40b) and the material outlet (13 ; 43) of the discharge chamber (4 ; 34) are arranged offset relative to one another in the peripheral direction of this chamber, characterised by the following features :
a) the discharge chamber, which also serves as a mixing chamber, is constructed as an annular chamber (4 ; 34) in which either the material inlet (10) lies diametrically opposite the material outlet (13) or two material inlets (40a, 40b) are provided immediately adjacent to the dividing walls (47a, 47b) of a control room (45) which is diametrically opposite the material inlets (43) ;
b) the radial width (B) of the annular chamber (4; 34) is between 0.25 and 0.37 times the diameter (D) of the silo ;
c) the inner and outer boundary walls (5, 6 ; 35, 36) of the annular chamber (4 ; 34) extend vertically at least in their lower region to a height (H) which is between 0.7 and 1.4 times the radial width (B) of the annular chamber ;
d) the zones (17 to 21, 18' to 20' ; 49 to 52, 49' to 52') of the annular chamber located between the material inlet (10 ; 40a, 40b) and the material outlet (13 ; 43) can be ventilated independently of each other.

2. Silo according to claim 1, characterized in that the radial width (B) of the annular chamber (4 ; 34) is between 0.3 and 0.35 times the diameter (D) of the silo.

3. Silo according to claim 1, characterised in that the vertical height (H) of the inner and outer boundary walls (5, 6 ; 35, 36) of the annular chamber (4 ; 34) is approximately equivalent to 1.0 to 1.2 times the radial width (B) of the annular chamber.

4. Silo according to claims 1 to 3, which the storage chamber has an inwardly inclined funnel-shaped base, characterised in that a cylindrical wall portion which forms the inner vertical boundary wall (6 ; 36) of the annular chamber (4 ; 34) and extends as far as the central ventilatable base part (9 ; 39) of the storage chamber is connected to the lower edge of the funnel-shaped base (8 ; 38).

5. Silo according to claim 1, characterised in that the material outlet (13 ; 43) in the outer boundary wall (5 ; 35) of the annular chamber (4 ; 34) is at a higher level than the material inlet (10 ; 40a, 40b) in the inner boundary wall (6 ; 36).

6. Silo according to claim 5, characterised in that an overflow duct (14; 44) which extends radially between the inner and the outer boundary walls (5, 6; 35, 36) of the annular chamber, is slightly inclined towards the outer boundary wall (5 ; 35) and opens upwards is associated with the material outlet (13; 43) and the upper overflow edges (15) determine the material level (S) within the mixing chamber.

7. Silo according to claim 5 and/or claim 6, characterised in that a closable residue outlet (16) is also provided below the material outlet (13) and level with the base (7) of the annular chamber in the outer boundary wall (5) of the annular chamber.

8. Silo according to claim 7, characterised in that the annular chamber (4 ; 34) is inclined from the material inlet (10 ; 40a, 40b) in both peripheral directions towards the residue outlet (16).

9. Silo according to at least one of the preceding claims, characterised in that of the base ventilation zones located between the material inlet (10 ; 40a, 40b) and the material outlet (13 ; 43) of the annular chamber the zones immediately adjacent to the material inlet and outlet (17, 21 ; 49, 49' ; 52, 52') can always be strongly ventilated and at least two partial ventilation zones (18-20, 18'-20' ; 50, 51, 50', 51') lie between them in both peripheral directions, and these partial ventilation zones can only be ventilated periodically in turn in a sequence from the region of the material inlet to the material outlet.

10. Silo according to at least one of the preceding claims, characterised in that the material inlet (10; 40a, 40b) to the mixing chamber (3 ; 33a, 33b) is connected to a collecting conveyor (11 ; 41, 41a, 41 b) arranged in the central base portion (9 ; 39) of the storage chamber (2 ; 32).

11. Silo according to at least one of claims 1 to 10, characterised in that the annular chamber (4) forms a mixing chamber (3) which is continuous in the peripheral direction.

12. Silo according to at least one of claims 1 to 10, characterised in that the annular chamber (34) has two mixing chamber sections (33a, 33b) with their own material inlets (40a, 40b).

13. Silo according to claim 12, characterised in that a control room (45) which is accessible from the outside is provided in the annular section of the annular chamber diametrically opposite the material inlet (43) and a mixing chamber section (33a, 33b) is connected to the said control room in each of the two peripheral directions, the material inlet (40a, 40b) of each mixing chamber section being arranged immediately adjacent to the dividing wall (47a, 47b) of the control room.

14. Silo according to claims 5, 6, 7, 11 and 12, characterised in that the overflow duct (44) associated with the material outlet (43) is constructed so as to be common to both mixing chamber sections (33a, 33b).

15. Silo according to at least one of the preceding claims, characterised in that a ventilation arrangement for the partial ventilation zones which can be controlled separately from the ventilating base of the storage chamber (2 ; 32) is associated with the base (7; 37) of the annular chamber (4; 34).

16. Silo according to one of the preceding claims, characterised by a continuous mixing operation.

## Revendications

1. Silo de stockage et de mélange de matière en vrac, silo comprenant dans un corps commun (1) un espace de stockage (2 ; 32) ainsi qu'un espace de prélèvement (4 ; 34) qui est situé au bas du corps (1), qui communique avec l'espace de stockage (2) par un orifice d'arrivée (10 ; 40a, 40b) réalisé dans sa cloison interne (6 ; 36) et dont la cloison extérieure (5 ; 35) comporte au moins un orifice de sortie (13 ; 43), l'espace de stockage et l'espace de prélèvement étant équipés de dispositifs de ventilation pneumatique par le fond et l'orifice d'arrivée (10; 40a, 40b) ainsi que l'orifice de sortie (13 ; 43) de l'espace de prélèvement (4 ; 34) étant décalés l'un par rapport à l'autre à la circonférence de cet espace, silo caractérisé par les particularités suivantes :
a) l'espace de prélèvement formant également espace de mélange est conformé en chambre annulaire (4 ; 34) dont soit un orifice d'arrivée (10) est diamétralement opposé à l'orifice de sortie (13) ou dont soit deux orifices d'arrivée (40a, 40b) sont situés immédiatement à côté de cloisons (47a, 47b) délimitant un espace de service (45) qui est situé diamétralement à l'opposé de l'un des orifices de sortie (13) ;
b) la largeur radiale (B) de la chambre annulaire (4 ; 34) a une valeur comprise entre 0,25 et 0,37 fois celle du diamètre (D) du silo ;
c) les cloisons intérieure et extérieure (5, 6 ; 35, 36) de la chambre annulaire (4 ; 34) sont au moins verticales à la partie inférieure et leur hauteur (H) a dans cette partie une valeur qui est comprise entre 0,7 et 1,4 fois celle de la largeur radiale (B) de la chambre annulaire ;
d) les zones (17 à 21, 18' à 20' ; 49 à 52, 49' à 52') de la chambre annulaire qui se trouvent entre l'orifice d'arrivée (10 ; 40a, 40b) et l'orifice de sortie (13 ; 43) sont ventilées indépendamment les unes des autres.

2. Silo selon la revendication 1, caractérisé en ce que la largeur radiale (B) de la chambre annulaire (4 ; 34) a une valeur comprise entre 0,3 et 0,35 fois celle du diamètre (D) du silo.

3. Silo selon la revendication 1, caractérisé en ce que les cloisons intérieure et extérieure (5, 6 ; 35, 36) de la chambre annulaire (4 ; 34) ont au moins à la partie inférieure une hauteur verticale (H) qui correspond approximativement à 1,0 à 1,2 fois la valeur de la largeur radiale (B) de la chambre annulaire.

4. Silo selon l'une quelconque des revendications 1 à 3 et dont l'espace de stockage comporte un fond en trémie qui est incliné vers l'intérieur, caractérisé en ce que le bord inférieur du fond en trémie (8 ; 38) de l'espace de stockage (2 ; 32) forme le prolongement d'un élément cylindrique de cloison qui constitué la cloison verticale intérieure (6; 36) de la chambre annulaire (4 ; 34) et qui atteint le fond central ventilé (9 ; 39) de l'espace de stockage.

5. Silo selon la revendication 1, caractérisé en ce que l'orifice de sortie (13 ; 43) réalisé dans la cloison extérieure (5 ; 35) de la chambre annulaire (4 ; 34) est situé à un niveau supérieur à celui de l'orifice d'arrivée (10 ; 40a, 40b) qui est réalisé dans la cloison intérieure (6 ; 36).

6. Silo selon la revendication 5, caractérisé en ce que l'orifice (13 ; 43) de sortie de la matière est équipé d'un déversoir en' goulotte (14; 44) disposé radialement entre les cloisons intérieure et extérieure (5, 6 ; 35, 36) de la chambre annulaire, légèrement incliné vers la cloison extérieure (5 ; 35), ouvert vers le haut et dont les bords supérieurs (15) délimitent le niveau (S) atteint par la matière à l'intérieur de l'espace de mélange.

7. Silo selon l'une des revendications 5 et 6, caractérisé en ce que la cloison extérieure (5) de la chambre annulaire comporte accessoirement un autre orifice obturable (16) d'évacuation des résidus qui se trouve au-dessous de l'orifice (13) de sortie de la matière, au niveau du fond (7) de cette chambre annulaire.

8. Silo selon la revendication 7, caractérisé en ce que la chambre annulaire (4 ; 34) est inclinée de l'orifice d'arrivée (10; 40a, 40b) dans les deux sens de la circonférence vers l'orifice (16) d'évacuation des résidus.

9. Silo selon l'une quelconque des revendications précédentes, caractérisé en ce que celles des zones de ventiiation du fond (17, 21 ; 49, 49', 52, 52') qui sont situées entre l'orifice d'arrivée de la matière (10 ; 40a, 40b) et l'orifice de sortie (13 ; 43) de la chambre annulaire (4 ; 34) et qui sont directement voisines de ces orifices d'arrivée et de sortie sont toujours ventilées avec la même intensité et au moins deux zones partielles de ventilation (18-20, 18'-20' ; 50, 51, 50', 51') se trouvent entre les précédentes dans chacun des deux sens de la circonférence et ne sont ventilées que périodiquement et en alternance successivement du voisinage de l'orifice d'arrivée vers l'orifice de sortie.

10. Silo selon l'une quelconque des revendications précédentes, caractérisé en ce que l'orifice (10 ; 40a, 40b) d'arrivée de la matière dans l'espace de mélange (3 ; 33a, 33b) communique avec un convoyeur collecteur (11 ; 41, 41a, 41b) disposé dans la partie centrale du fond (9 ; 39) de l'espace de stockage (2 ; 32).

11. Silo selon l'une quelconque des revendications 1 à 10, caractérisé en ce que la chambre annulaire (4) forme un espace de mélange (3) qui est continu à la circonférence.

12. Silo selon l'une quelconque des revendications 1 à 10, caractérisé en ce que la chambre annulaire (34) renferme deux espaces partiels de mélange (33a, 33b) dont chacun comporte son propre orifice d'arrivée (40a, 40b).

13. Silo selon la revendication 12, caractérisé en ce que le secteur de la chambre annulaire (34) qui est situé diamétralement à l'opposé de l'orifice (43) de sortie de la matière forme une chambre de service (45) à dimension d'homme qui est accessible de l'extérieur et qui est voisin, dans chacun des deux sens de la circonférence, d'un espace partiel de mélange (33a, 33b), l'orifice (40a, 40b) d'arrivée de la matière dans chacun de ces espaces partiels de mélange étant disposé immédiatement à côté de la cloison (47a, 47b) délimitant l'espace de service.

14. Silo selon l'une quelconque des revendications 5, 6, 7, 11 et 12, caractérisé en ce que le déversoir en goulotte (44) qui équipe l'orifice de sortie de la matière (43) est commun aux deux espaces partiels de mélange (33a, 33b).

15. Silo selon l'une quelconque des revendications 1 à 14, caractérisé en ce que le fond (7 ; 37) de la chambre annulaire (4 ; 34) est équipé d'un dispositif de ventilation des zones partielles correspondantes qui est commandé indépendamment de celui du fond de ventilation de l'espace de stockage (2 ; 32).

16. Silo selon l'une quelconque des revendications précédentes, caractérisé par un mélange continu en service.
